# FASCICULE DE BREVET EUROPEEN

(11) **EP 3 010 367 B1**
(45) Date de publication et mention de la délivrance du brevet: **09.08.2023**
(21) Numéro de dépôt: 14737006.8
(22) Date de dépôt: 19.06.2014
(51) Int. Cl.: A45D 40/26, A46B 1/00, A46B 9/02

(54) **APPLICATEUR POUR APPLIQUER UN PRODUIT SUR LES CILS OU SOURCILS**
APPLIKATOR ZUM AUFTRAGEN EINES PRODUKTS AUF DIE WIMPERN ODER AUGENBRAUEN
APPLICATOR FOR APPLYING A PRODUCT TO EYELASHES OR EYEBROWS

(30) Priorité: 19.06.2013 FR 1355783
(43) Date de publication de la demande: 27.04.2016
(73) Titulaire: L'OREAL, 75008 Paris (FR)
(72) Inventeur: SANCHEZ, Marcel, 93600 Aulnay Sous Bois (FR); ANNONAY, Wendy, 75018 Paris (FR); THENIN, Audrey, 92190 Meudon (FR); CAULIER, Eric, 60420 Maignelay (FR)
(74) Mandataire: Cabinet Nony
(86) Numéro de dépôt international: PCT/IB2014/062438
(87) Numéro de publication internationale: WO 2014/203196

(56) Documents cités:
- EP-A1- 1 767 118
- WO-A1-2012/001580
- FR-A1- 2 968 519
- FR-A1- 2 983 689

## Description

La présente invention concerne les applicateurs pour appliquer un produit cosmétique, de maquillage ou de soin, sur les cils et/ou les sourcils.

L'invention concerne plus particulièrement les applicateurs comportant un organe d'application réalisé par moulage de matière, notamment thermoplastique, disposé à l'extrémité d'une tige reliée à l'autre extrémité à un organe de préhension pouvant constituer également un organe de fermeture d'un récipient contenant le produit à appliquer.

Les demandes FR 2 968 519 et FR 2 983 689 divulguent des applicateurs comportant une âme et des picots portés par l'âme.

Il existe un besoin pour améliorer encore les performances de tels applicateurs, notamment en termes de confort à l'application, de charge et de séparation des cils.

L'invention concerne un applicateur selon la revendication 1. Des caractéristiques préférées de l'invention sont exposées dans les revendications dépendantes.

L'invention a pour objet, selon l'un de ses aspects, un applicateur pour appliquer un produit sur les cils et/ou les sourcils, comportant un organe d'application réalisé par moulage de matière, cet organe d'application comportant :
- une âme, s'étendant selon un axe longitudinal,
- des picots portés par l'âme, présentant une section transversale polygonale convexe, avec au moins six côtés, dont deux côtés opposés orientés sensiblement perpendiculairement à l'axe longitudinal de l'âme.

La section transversale des picots est de préférence hexagonale, et de préférence encore hexagonale régulière.

Les picots peuvent avantageusement présenter une section transversale hexagonale sur plus de la moitié de leur hauteur, mieux sur sensiblement toute leur hauteur.

Les picots peuvent être tronqués à leur sommet.

L'utilisation dans l'invention de picots de section transversale polygonale orientée de façon à avoir des côtés sensiblement perpendiculaires à l'axe longitudinal de l'âme, présente l'avantage d'offrir une surface de contact avec les cils plus grande, car les cils engagés entre les picots dans une direction transversale à l'axe longitudinal de l'âme peuvent contacter ces côtés qui leurs sont sensiblement parallèles. De préférence, les picots présentent des arêtes latérales opposées qui sont situées dans un plan perpendiculaire à l'axe longitudinal de l'âme. Ces arêtes latérales tendent à faciliter l'engagement des cils entre les picots et peuvent améliorer l'action de peignage exercée par l'organe d'application sur les cils.

De préférence, les picots sont répartis sur l'âme selon des alignements de picots s'étendant dans le sens longitudinal de l'âme.

Lorsque l'applicateur est observé de côté, on a une alternance de couronnes des picots s'étendant circonférentiellement, avec un nombre de picots différent d'une couronne à l'autre. On a de préférence une alternance de couronnes dans le sens longitudinal avec des couronnes de n₁ picots qui alternent avec des couronnes de n₂ picots, avec n₂ > n₁, et de préférence n₂ = 2 n₁. Les picots d'une couronne donnée, notamment celle comportant le nombre n₁ de picots sont situés entre ceux de la couronne suivante comportant n₂ picots, quand l'organe d'application est observé selon son axe.

Les picots peuvent être disposés par groupes de trois alignements dans le sens longitudinal, avec un groupe par face de l'âme.

Un tel organe d'application présente une bonne capacité à peigner les cils et à les séparer en utilisant les groupes d'alignements de picots. Les espaces formés entre les couronnes de picots peuvent contenir des réserves de produit, utiles pour charger les cils. L'orientation des picots permet ensuite de bien les séparer.

Par « côtés orientés sensiblement perpendiculairement à l'axe longitudinal de l'âme », il faut comprendre que les côtés font avec l'axe longitudinal de l'âme un angle de 90° ± 10°.

De préférence, chaque groupe d'alignements de picots comporte trois alignements de picots, comme mentionné ci-dessus.

Chaque groupe d'alignements de picots comporte de préférence deux alignements de picots avec des picots de mêmes rangs ayant une même hauteur, au moins pour une partie des picots de ces alignements.

Le rang d'un picot est compté à partir du premier picot, le plus proche, au sein d'un alignement de picots, de l'extrémité distale de l'organe d'application.

Au moins un groupe d'alignements de picots, mieux chaque groupe, peut comporter deux alignements de picots identiques. Les alignements de picots peuvent être images l'un de l'autre par une rotation autour de l'axe longitudinal de l'âme.

Chaque alignement de picots peut présenter des picots de même hauteur, pour une plage de valeurs de rangs au sein de cet alignement. Au sein d'un groupe d'alignements de picots, le ratio hₘₐₓ/hₘᵢₙ entre le picot le plus haut et le plus court de même rang d'un alignement différent, peut être compris entre 1 et 1,5, mieux 1 et 1,35. La surface enveloppe définie par les extrémités libres des picots peut présenter, sur au moins une portion de la longueur de l'organe d'application, des formes diverses, notamment conique, cylindrique ou cylindroconique, de section circulaire ou non, ogivale, ovoïde, en forme de cacahouète, de poisson, de vrille, ...

L'âme peut être creuse ou pleine.

De préférence, les picots s'étendent radialement.

Le nombre de picots portés par l'âme peut être supérieur ou égal à 300, avec par exemple entre 10 et 30 picots par alignement de picots, mieux entre 15 et 20 picots.

L'écart entre les axes des picots, mesuré au sein d'un même alignement, peut être compris entre 1,3 et 1,6 mm, mieux entre 1,4 et 1,5 mm. L'écart entre deux couronnes successives, mesuré entre les plans contenant les axes des picots, perpendiculairement à l'axe longitudinal de l'âme, peut être compris entre 0,6 et 0,9 mm, mieux entre 0,7 et 0,8 mm. L'écart angulaire β entre deux groupes adjacents d'alignements de picots peut être compris entre 25° et 35°, et l'écart angulaire α entre deux alignements de picots au sein d'un groupe d'alignements de picots peut être compris entre 12,5 et 17,5°. L'écart angulaire est mesuré entre les plans radiaux qui contiennent les sommets des picots des alignements concernés. Si les sommets des picots d'un même alignement sont non coplanaires, par exemple car disposé légèrement en quinconce, le plan qui est pris comme référence pour mesurer l'écart angulaire est un plan médian longitudinal pour cet alignement.

L'invention a encore pour objet, selon un autre de ses aspects, un dispositif de conditionnement et d'application d'un produit cosmétique, comportant :
- un récipient contenant le produit à appliquer,
- un applicateur selon l'invention, tel que défini plus haut.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente de façon schématique, en coupe longitudinale, un exemple de dispositif de conditionnement et d'application réalisé conformément à l'invention,
- la figure 2 représente isolément et de façon schématique, en perspective, l'organe d'application de l'applicateur de la figure 1,
- les figures 3 et 4 sont des vues à échelle agrandie de détails de réalisation de l'organe d'application de la figure 1,
- la figure 3A représente isolément, en section transversale, un picot,
- la figure 5 est une vue de face, selon l'axe longitudinal de l'âme, de l'organe d'application,
- la figure 6 est une vue de côté de l'organe d'application,
- la figure 7 est une coupe selon VII-VII de la figure 6,
- la figure 8 illustre, de façon schématique, deux alignements de picots faisant apparaître les hauteurs respectives des picots de ces deux alignements,
- la figure 9 correspond au détail IX de la figure 7,
- la figure 10 est un tableau donnant un exemple de hauteurs de picots en fonction du rang, pour deux types d'alignements de picots au sein d'un groupe d'alignements de picots, et
- la figure 11 est une vue développée de la surface de l'âme et des picots, illustrant l'implantation de ceux-ci.

Le dispositif 1 de conditionnement et d'application, représenté à la figure 1, comporte un récipient 2 contenant un produit P à appliquer sur les cils et/ou les sourcils et un applicateur 3 pouvant se fixer de façon amovible sur le récipient 2.

L'applicateur 3 comporte une tige 8 d'axe longitudinal Y, munie à une extrémité d'un organe d'application 10, qui sera décrit en détail dans la suite, et à l'autre extrémité d'un organe de préhension 9 constituant également un capuchon de fermeture étanche du récipient 2. Ce dernier comporte un corps 7 pourvu supérieurement d'un col fileté 5, sur lequel l'organe de préhension 9 peut se visser pour fermer de façon étanche le récipient 2. En variante, la fixation de l'applicateur 3 sur le récipient 2 peut s'effectuer autrement.

Le col 5 peut accueillir, comme illustré, un organe d'essorage 6 qui est par exemple rapporté dans le col 5. Cet organe d'essorage 6 comporte par exemple une lèvre définissant un orifice d'essorage de diamètre adapté à celui de la tige 8. L'organe d'essorage 6 peut être de tout type, rapporté sur le récipient 2 ou moulé avec celui-ci. L'organe d'essorage 6 peut encore être réglable. Le col 5 du récipient 2 peut être rapporté, en variante.

Dans l'exemple illustré, la tige 8 est d'axe longitudinal Y rectiligne, mais on ne sort pas du cadre de la présente invention lorsque la tige 8 est non rectiligne.

La tige 8 peut comporter, comme illustré, un rétreint annulaire 20 qui vient se positionner en regard de la lèvre de l'organe d'essorage 6 lorsque l'applicateur 3 est fixé sur le récipient 2.

Le produit P est destiné à l'application sur les cils et/ou les sourcils. Il peut comporter de l'oxyde de fer, entre autres pigments, et un solvant aqueux ou organique, selon les formulations.

On a représenté isolément l'organe d'application 10 aux figures 2 à 9. Celui-ci comporte une âme 11 d'axe longitudinal X, portant des éléments d'application 12 constitués par des picots.

L'âme 11 est prolongée par un embout 13 qui vient dans le prolongement de la tige 8.

Dans l'exemple considéré, l'âme 11 est creuse, et la tige 8 peut comporter un axe en bout qui est engagé dans l'âme 11 jusqu'à son extrémité distale. Cela permet de rigidifier l'âme, notamment lorsque l'organe d'application 10 est réalisé dans une matière particulièrement souple.

La longueur L de l'organe d'application 10 est par exemple comprise entre 30 et 35 mm. Le diamètre extérieur D de l'âme 11 est par exemple compris entre 2,5 et 3 mm, pour un diamètre intérieur d compris par exemple entre 1,4 et 1,6 mm.

Conformément à l'invention, les picots 12 sont de section transversale hexagonale, avec des côtés opposés 12a orientés sensiblement perpendiculairement à l'axe X, comme on peut le voir notamment sur la figure 3A. La section transversale du picot est une coupe dans un plan perpendiculaire à l'axe d'élongation de ce picot.

Ainsi, en section transversale, les côtés 12a peuvent être contenus chacun dans un plan perpendiculaire à l'axe X.

De préférence, la section est hexagonale régulière, et chaque picot 12 présente des arêtes latérales 12b situées dans un plan médian M pour la dent 12, perpendiculaire à l'axe X.

Lorsqu'un cil C est engagé entre les picots 12, comme illustré, il peut contacter un côté 12a sur sensiblement toute la longueur de ce côté, et la surface de contact entre la dent et le cil est ainsi relativement importante, ce qui peut améliorer le dépôt et l'action de lissage du produit à la surface du cil. De par la disposition des arêtes 12b, les côtés 12c adjacents aux arêtes 12b peuvent dévier les cils vers les espaces entre les picots 12, ce qui facilite la pénétration des cils entre les picots 12.

Les picots 12 peuvent être, comme illustré notamment aux figures 5 et 11, organisés selon des alignements de picots dans le sens longitudinal, regroupés par groupes 30 de trois, comme visible à la figure 5.

Chaque groupe 30 comporte deux alignements de picots 31 d'un premier type A et un alignement de picots 32 d'un second type B.

L'écart angulaire α entre deux alignements de picots au sein d'un groupe 30, mesuré entre les plans contenant les axes des picots, orientés radialement, est inférieur à l'écart angulaire β entre deux groupes 30 adjacents, mesuré entre les plans contenant les axes des picots des alignements les plus proches l'un de l'autre, appartenant à ces deux groupes.

On a par exemple α = 15° et β = 30°.

Au sein d'un alignement de picots 31 ou 32, selon le rang du picot, la hauteur du picot peut varier.

A titre d'exemple, on a indiqué dans le tableau de la figure 10 les hauteurs *h* et *H* des picots pour les alignements 31 et 32 respectivement de types A et B, à partir du premier picot situé du côté de l'extrémité distale de l'organe d'application. Les valeurs sont exprimées en mm.

L'écart *e* entre les axes des picots, au sein d'un alignement, peut être compris entre 1,3 et 1,6 mm, étant par exemple de 1,5 mm environ.

Les picots 12 forment, lorsque l'organe d'application 10 est observé de côté comme sur les figures 6 et 7, des couronnes 40 et 41 s'étendant dans le sens circonférentiel autour de l'axe longitudinal X de l'âme 11.

Le nombre de picots par couronne prend des valeurs plus élevées pour les couronnes 40, par exemple 12 picots, qui alternent avec des valeurs plus faibles, par exemple 6 picots, pour les couronnes 41.

L'âme 11 peut présenter des faces longitudinales planes.

L'organe d'application est avantageusement réalisé dans une matière thermoplastique, notamment élastomère, par exemple du SEBS, un silicone, du latex, du butyle, de l'EPDM, un nitrile, un élastomère thermoplastique, un élastomère de polyester, de polyamide, de polyéthylène ou de vinyle, une polyoléfine telle que du PE ou PP, du PVC, de l'EVA, du PS, du PET, du POM, du PA ou du PMMA. On peut notamment utiliser les matériaux connus sous les marques Hytrel^{®}, Cariflex^{®}, Alixine^{®}, Santoprène^{®}, Pebax^{®}, cette liste n'étant pas limitative.

Les picots 12 peuvent comporter un matériau aux propriétés bactériostatiques et/ou favorisant le glissement et/ou magnétique.

L'applicateur 3 peut être soumis à des vibrations lors de l'utilisation, et/ou être chauffant, c'est-à-dire comporter un élément chauffant, et/ou être rotatif. Il est aussi possible que l'organe d'application 10 soit vibrant et chauffant ou uniquement vibrant ou uniquement chauffant ou uniquement rotatif. Dans le cas où l'applicateur est rotatif, l'organe de préhension 9 peut loger un moteur électrique pour entraîner la tige en rotation.

Les picots 12 peuvent être agencés selon d'autres dispositions de picots que ceux illustrée sur les figures.

L'organe d'application 10 peut ne comporter que des picots de section transversale hexagonale ou, en variante, comporter à la fois des picots de section transversale hexagonale et des picots de section transversale autre qu'hexagonale, par exemple non polygonale, notamment circulaire.

La section polygonale des picots 12 peut être non régulière. De préférence, dans ce cas, les côtés 12a sont plus grands que les autres côtés, ce qui permet d'accroître la surface de contact avec les cils.

L'expression « comportant un » doit être comprise comme étant synonyme de « comportant au moins un ».

## Revendications

1. Applicateur (3) pour appliquer un produit (P) sur les cils et/ou les sourcils, comportant un organe d'application (10) réalisé par moulage de matière, cet organe d'application comportant :
- une âme (11), s'étendant selon un axe longitudinal (X),
- des picots (12) portés par l'âme (11), présentant une section transversale polygonale convexe avec au moins six côtés, dont deux côtés opposés (12a) orientés sensiblement perpendiculairement à l'axe longitudinal (X) de l'âme (11) et faisant avec celui-ci un angle de 90° ± 10°,
l'applicateur présentant, lorsqu'il est observé de côté dans une direction perpendiculaire à l'axe longitudinal de l'âme, une succession de couronnes (40, 41) s'étendant circonférentiellement, le nombre de picots d'une couronne (41) étant différent de celui d'une couronne adjacente (40),
les picots d'une couronne donnée étant situés entre ceux de la couronne suivante quand l'organe d'application est observé selon l'axe longitudinal (X).

2. Applicateur selon la revendication 1, la section transversale des picots (12) étant hexagonale, de préférence hexagonale régulière.

3. Applicateur selon la revendication 1 ou 2, les picots (12) présentant une section transversale hexagonale sur sensiblement toute leur hauteur.

4. Applicateur selon l'une quelconque des revendications 1 à 3, les picots étant tronqués à leur sommet.

5. Applicateur selon l'une quelconque des revendications précédentes, les picots présentant des arêtes latérales opposées, situées dans un plan perpendiculaire à l'axe longitudinal (X) de l'âme.

6. Applicateur selon l'une quelconque des revendications précédentes, les picots étant répartis sur l'âme selon des alignements de picots (31, 32) s'étendant dans le sens longitudinal de l'âme, les alignements (31, 32) étant regroupés autour de l'âme par groupes d'alignements (30), avec de préférence deux groupes (30) séparés angulairement par un écart angulaire (β), autour de l'axe longitudinal (X) de l'âme (11), supérieur à l'écart angulaire (α) entre deux alignements adjacents au sein d'un même groupe (30).

7. Applicateur selon la revendication 6, chaque groupe (30) d'alignements de picots comportant des picots (12), de même rang au sein des alignements de ce groupe, qui présentent des hauteurs différentes.

8. Applicateur selon la revendication 6 ou 7, chaque groupe (30) d'alignements de picots comportant trois alignements de picots.

9. Applicateur selon l'une quelconque des revendications 6 à 8, chaque groupe (30) d'alignements de picots comportant deux alignements de picots (31) avec des picots de même rang ayant une même hauteur, au moins pour une partie des picots des alignements.

10. Applicateur selon l'une quelconque des revendications 6 à 9, au moins un groupe (30) d'alignements de picots comportant deux alignements (31) de picots identiques.

11. Applicateur selon l'une quelconque des revendications 6 à 10, au sein d'un groupe (30) d'alignements de picots, le ratio hₘₐₓ/hₘᵢₙ entre le picot le plus haut et le plus court, de même rang, d'un alignement différent, étant compris entre 1 et 1,5.

12. Applicateur selon l'une quelconque des revendications 4 à 11, chaque alignement de picots présentant des picots (12) de même hauteur (H3-H9 ; h3-h10) pour une plage de valeurs de rangs au sein de cet alignement.

13. Applicateur selon l'une quelconque des revendications précédentes, le nombre de picots d'une couronne (41) passant alternativement d'un nombre n₁ à un nombre n₂ > n₁, de préférence passant alternativement du simple au double.

14. Applicateur selon l'une quelconque des revendications précédentes, l'âme (11) étant creuse.

15. Applicateur selon l'une quelconque des revendications précédentes, les picots (12) s'étendant radialement.

16. Dispositif de conditionnement et d'application d'un produit cosmétique, comportant :
- un récipient (2) contenant le produit à appliquer,
- un applicateur (3) tel que défini selon l'une quelconque des revendications précédentes.

## Patentansprüche

1. Applikator (3) zum Auftragen eines Produkts (P) auf die Wimpern und/oder die Augenbrauen, der ein durch Materialformung hergestelltes Auftragelement (10) aufweist, wobei dieses Auftragelement aufweist:
- einen Mittelteil (11), der sich gemäß einer Längsachse (X) erstreckt,
- vom Mittelteil (11) getragene Zapfen (12), die einen konvexen polygonalen Querschnitt mit mindestens sechs Seiten aufweisen, von denen zwei gegenüberliegende Seiten (12a) im Wesentlichen lotrecht zur Längsachse (X) des Mittelteils (11) ausgerichtet sind und mit dieser einen Winkel von 90° ± 10° bilden,
wobei der Applikator von der Seite gesehen in einer Richtung lotrecht zur Längsachse des Mittelteils eine Folge von sich in Umfangsrichtung erstreckenden Kränzen (40, 41) aufweist, wobei die Anzahl von Zapfen eines Kranzes (41) sich von derjenigen eines benachbarten Kranzes (40) unterscheidet,
wobei die Zapfen eines gegebenen Kranzes sich zwischen denjenigen des folgenden Kranzes befinden, wenn das Auftragelement gemäß der Längsachse (X) betrachtet wird.

2. Applikator nach Anspruch 1, wobei der Querschnitt der Zapfen (12) sechseckig ist, vorzugsweise gleichmäßig sechseckig.

3. Applikator nach Anspruch 1 oder 2, wobei die Zapfen (12) über im Wesentlichen ihre ganze Höhe einen sechseckigen Querschnitt aufweisen.

4. Applikator nach einem der Ansprüche 1 bis 3, wobei die Zapfen an ihrem Scheitel abgestumpft sind.

5. Applikator nach einem der vorhergehenden Ansprüche, wobei die Zapfen gegenüberliegende Seitenkanten aufweisen, die sich in einer Ebene lotrecht zur Längsachse (X) des Mittelteils befinden.

6. Applikator nach einem der vorhergehenden Ansprüche, wobei die Zapfen auf dem Mittelteil gemäß Aneinanderreihungen von Zapfen (31, 32) verteilt sind, die sich in Längsrichtung des Mittelteils erstrecken, wobei die Aneinanderreihungen (31, 32) um den Mittelteil herum in Gruppen von Aneinanderreihungen (30) zusammengefasst sind, mit vorzugsweise zwei durch einen Winkelabstand (β) winkelmäßig getrennten Gruppen (30), um die Längsachse (X) des Mittelteils (11) herum, größer als der Winkelabstand (α) zwischen zwei benachbarten Aneinanderreihungen innerhalb einer gleichen Gruppe (30) .

7. Applikator nach Anspruch 6, wobei jede Gruppe (30) von Aneinanderreihungen von Zapfen Zapfen (12) gleichen Rangs innerhalb der Aneinanderreihungen dieser Gruppe aufweist, die unterschiedliche Höhen haben.

8. Applikator nach Anspruch 6 oder 7, wobei jede Gruppe (30) von Aneinanderreihungen von Zapfen drei Aneinanderreihungen von Zapfen aufweist.

9. Applikator nach einem der Ansprüche 6 bis 8, wobei jede Gruppe (30) von Aneinanderreihungen von Zapfen zwei Aneinanderreihungen von Zapfen (31) mit Zapfen gleichen Rangs mit gleicher Höhe mindestens für einen Teil der Zapfen der Aneinanderreihungen aufweist.

10. Applikator nach einem der Ansprüche 6 bis 9, wobei mindestens eine Gruppe (30) von Aneinanderreihungen von Zapfen zwei gleiche Aneinanderreihungen (31) von Zapfen aufweist.

11. Applikator nach einem der Ansprüche 6 bis 10, wobei innerhalb einer Gruppe (30) von Aneinanderreihungen von Zapfen das Verhältnis hₘₐₓ/hₘᵢₙ zwischen dem höchsten und dem kürzesten Zapfen gleichen Rangs einer anderen Aneinanderreihung zwischen 1 und 1,5 liegt.

12. Applikator nach einem der Ansprüche 4 bis 11, wobei jede Aneinanderreihung von Zapfen Zapfen (12) gleicher Höhe (H3-H9; h3-h10) für einen Bereich von Werten von Rängen innerhalb dieser Aneinanderreihung aufweist.

13. Applikator nach einem der vorhergehenden Ansprüche, wobei die Anzahl von Zapfen eines Kranzes (41) abwechselnd von einer Anzahl n₁ zu einer Anzahl n₂ > n₁ übergeht, vorzugsweise vom Einfachen zum Doppelten übergeht.

14. Applikator nach einem der vorhergehenden Ansprüche, wobei der Mittelteil (11) hohl ist.

15. Applikator nach einem der vorhergehenden Ansprüche, wobei die Zapfen (12) sich radial erstrecken.

16. Vorrichtung zur Verpackung und zum Auftragen eines kosmetischen Produkts, die aufweist:
- einen das aufzutragende Produkt enthaltenden Behälter (2),
- einen gemäß einem der vorhergehenden Ansprüche definierten Applikator (3).

## Claims

1. Applicator (3) for applying a product (P) to the eyelashes and/or eyebrows, having an applicator member (10) that is produced by moulding material, this applicator member having:
- a core (11) that extends along a longitudinal axis (X),
- spikes (12) that are carried by the core (11) and have a convex polygonal cross section with at least six sides, two opposite sides (12a) of which are oriented more or less perpendicularly to the longitudinal axis (X) of the core (11) and form an angle with it of 90° ± 10°, the applicator having, when viewed from the side in a direction perpendicular to the longitudinal axis of the core, a series of circumferentially extending crowns (40, 41), the number of spikes in one crown (41) being different from that in an adjacent crown (40),
the spikes of a given crown being situated between those of the next crown when the applicator member is viewed along the longitudinal axis (X).

2. Applicator according to Claim 1, wherein the cross section of the spikes (12) is hexagonal, preferably in the shape of a regular hexagon.

3. Applicator according to Claim 1 or 2, wherein the spikes (12) have a hexagonal cross section over substantially their entire height.

4. Applicator according to any one of Claims 1 to 3, wherein the spikes are truncated at their tips.

5. Applicator according to any one of the preceding claims, wherein the spikes have opposite lateral ridges that are situated in a plane perpendicular to the longitudinal axis (X) of the core.

6. Applicator according to any one of the preceding claims, wherein the spikes are distributed over the core in spike alignments (31, 32) that extend in the longitudinal direction of the core, the alignments (31, 32) being grouped around the core in groups of alignments (30), with preferably two groups (30) being angularly separated by an angular offset (β), about the longitudinal axis (X) of the core (11), that is greater than the angular offset (α) between two adjacent alignments within one and the same group (30).

7. Applicator according to Claim 6, wherein each group (30) of spike alignments has spikes (12), of the same rank within the alignments of this group, which have different heights.

8. Applicator according to Claim 6 or 7, wherein each group (30) of spike alignments has three spike alignments.

9. Applicator according to any one of Claims 6 to 8, wherein each group (30) of spike alignments has two spike alignments (31) with spikes of the same rank having one and the same height, at least for some of the spikes in the alignments.

10. Applicator according to any one of Claims 6 to 9, wherein at least one group (30) of spike alignments has two identical spike alignments (31).

11. Applicator according to any one of Claims 6 to 10, wherein, within one group (30) of spike alignments, the ratio hₘₐₓ/hₘᵢₙ between the tallest spike and the shortest spike, of the same rank, in a different alignment, is between 1 and 1.5.

12. Applicator according to any one of Claims 4 to 11, wherein each alignment of spikes has spikes (12) of the same height (H3-H9; h3-h10) for a range of values of ranks within this alignment.

13. Applicator according to any one of the preceding claims, wherein the number of spikes in a crown (41) changes alternately from a number n₁ to a number n₂ > n₁, preferably changing alternately from single to double.

14. Applicator according to any one of the preceding claims, wherein the core (11) is hollow.

15. Applicator according to any one of the preceding claims, wherein the spikes (12) extend radially.

16. Device for packaging and applying a cosmetic product, having:
- a container (2) containing the product to be applied,
- an applicator (3) as defined in any one of the preceding claims.
